# EUROPÄISCHE PATENTSCHRIFT

(11) **EP 3 307 993 B1**
(45) Veröffentlichungstag und Bekanntmachung des Hinweises auf die Patenterteilung: **24.06.2020**
(21) Anmeldenummer: 16736766.3
(22) Anmeldetag: 12.05.2016
(51) Int. Cl.: F01K 23/10, F01D 21/02, F01K 23/14

(54) **BRENNKRAFTMASCHINE MIT EINEM ABWÄRMERÜCKGEWINNUNGSSYSTEM**
INTERNAL COMBUSTION ENGINE COMPRISING A WASTE-HEAT RECOVERY SYSTEM
MOTEUR À COMBUSTION INTERNE COMPRENANT UN SYSTÈME DE RÉCUPÉRATION DE CHALEUR RÉSIDUELLE

(30) Priorität: 15.06.2015 AT 504872015
(43) Veröffentlichungstag der Anmeldung: 18.04.2018
(73) Patentinhaber: AVL List GmbH, 8020 Graz (AT); IVECO S.p.A., 10156 Torino (IT); FPT Industrial S.p.A., 10156 Torino (IT)
(72) Erfinder: ALTENDORFER, Helmut, 4153 Peilstein/Mühl (AT); GRADWOHL, Gerald, 8020 Graz (AT); SPEISER, Josef, 88142 Wasserburg (DE)
(74) Vertreter: Babeluk, Michael
(86) Internationale Anmeldenummer: PCT/AT2016/050138
(87) Internationale Veröffentlichungsnummer: WO 2016/201460

(56) Entgegenhaltungen:
- WO-A1-2013/057991
- DE-A1-102010 025 186
- DE-A1-102012 220 893
- DE-A1-102013 103 829
- US-A1- 2003 115 877
- US-A1- 2013 139 783
- US-A1- 2014 208 754
- US-A1- 2014 352 296

## Beschreibung

Die Erfindung betrifft eine Brennkraftmaschine mit einem insbesondere nach dem organischen Rankine Zyklus arbeitenden Abwärmerückgewinnungssystem, welches zumindest einen Verdichter, zumindest einen Wärmetauscher, zumindest einen Expander und zumindest einen Kondensator aufweist, wobei eine Abtriebswelle des Expanders über einen zumindest eine Wellenkupplung aufweisenden Triebstrang mit einer Kurbelwelle der Brennkraftmaschine antriebsverbindbar ist, wobei der Triebstrang durch die Wellenkupplung unterbrechbar ist, sobald die brennkraftmaschinenseitige Drehzahl der Wellenkupplung die expanderseitige Drehzahl der Wellenkupplung überschreitet und wobei im Triebstrang zwischen dem Expander und der Brennkraftmaschine zumindest eine Bremseinrichtung angeordnet ist.

Weiters betrifft die Erfindung ein Verfahren zum Betreiben einer Brennkraftmaschine, welche ein insbesondere nach dem organischen Rankine Zyklus arbeitendes Abwärmerückgewinnungssystem aufweist, wobei ein Arbeitsmedium in zumindest einem Verdichter komprimiert, in zumindest einen Wärmetauscher durch Abwärme insbesondere der Brennkraftmaschine erhitzt, in zumindest einem Expander unter Abgabe von Arbeit an die Kurbelwelle der Brennkraftmaschine expandiert und in zumindest einem Kondensator abgekühlt wird, wobei ein Triebstrang zwischen dem Expander und der Brennkraftmaschine mittels einer vorzugsweise als Freilaufkupplung ausgebildeten Wellenkupplung unterbrochen wird, wenn die brennkraftmaschinenseitige Drehzahl der Wellenkupplung die expanderseitige Drehzahl der Wellenkupplung überschreitet.

Im Stand der Technik sind Vorrichtungen zur Abwärmenutzung einer Brennkraftmaschine bekannt, mit denen aus dem Abgas der Brennkraftmaschine Energie beispielsweise mittels eines organischen Rankine-Zyklus zurückgewonnen werden kann. Dabei wird ein organisches Arbeitsmedium durch eine Speisepumpe bzw. durch einen Verdichter verdichtet, in einem Wärmetauscher mittels der Abwärme der Brennkraftmaschine erhitzt, in einer beispielsweise als Turbine oder Kolbenmaschine ausgebildeten Arbeitsmaschine (Expander) unter Abgabe von Arbeit expandiert und in einem Kondensator abgekühlt. Die Arbeitsmaschine kann zur Stromerzeugung mit einem Generator verbunden sein oder zur Abgabe von mechanischer Antriebsleistung mit der Kurbelwelle der Brennkraftmaschine antriebsverbunden sein.

Die EP 1 243 758 A1 offenbart eine Brennkraftmaschine mit einem nach dem organischen Rankine-Zyklus arbeitenden Abwärmerückgewinnungssystem, welches einen Verdichter, einen Wärmetauscher, einen Expander und einen Kondensator aufweist. Die Abtriebswelle des Expanders ist über zumindest einen Wellenkupplung mit der Kurbelwelle der Brennkraftmaschine antriebverbindbar. Zwischen dem Expander und der Brennkraftmaschine ist im Triebstrang eine Bremseinrichtung angeordnet.

Aus der DE 20 2013 004 907 U1 ist ein Kraftfahrzeug mit einer koppelbaren Abwärmenutzungsanordnung bekannt, wobei die Arbeitsmaschine des Kreisprozesses über Kupplungen wahlweise mit einer Brennkraftmaschine oder einem Nebenaggregat über ein Zugmittelgetriebe antriebsverbunden werden kann. Weiters ist zwischen der Arbeitsmaschine und dem Zugmittelgetriebe ein Freilauf angeordnet.

Die DE 10 2010 025 186 A1 beschreibt eine Abwärmenutzungsvorrichtung für eine Brennkraftmaschine mit einem eine Expansionsmaschine aufweisenden Abwärmenutzungskreis, in welchem ein Arbeitsmedium zirkuliert. Die Expansionsmaschine ist über eine Überholkupplung mit der Kurbelwelle der Brennkraftmaschine verbunden. Eine derartige Überholkupplung erlaubt eine Antriebskraftübertragung ausschließlich von der Expansionsmaschine zur Kurbelwelle. Somit wird ein Schleppen der Expansionsmaschine durch die Kurbelwelle vermieden.

In gewissen Betriebsbereichen kann es allerdings vorkommen, dass trotzdem die Expanderdrehzahl die maximal zulässige Drehzahl des Expanders überschreitet, beispielsweise wenn die zulässige Expanderdrehzahl unter der zulässigen maximalen Motordrehzahl liegt, oder auch im Falle eines Defektes im Triebstrang.

Aufgabe der Erfindung ist es, ein Überdrehen des Expanders zuverlässig und mit geringem konstruktivem Aufwand zu vermeiden.

Erfindungsgemäß wird dies dadurch erreicht, dass der Expander durch die Bremseinrichtung abbremsbar ist, wenn die Drehzahl des Expanders eine definierte kritische Grenzdrehzahl des Expanders überschreitet.

Vorzugsweise ist die Bremseinrichtung im Triebstrang zwischen dem Expander und der Wellenkupplung angeordnet.

Die Bremseinrichtung kann als steuerbare bzw. regelbare Bremseinrichtung ausgebildet sein. In einer besonders einfachen Ausführung der Erfindung ist allerdings vorgesehen, dass die Bremseinrichtung als Fliehkraftbremse ausgebildet ist. Fliehkraftbremsen haben den Vorteil, dass sie selbsttätig agieren und die entsprechende anliegende Welle ab einer definierten Drehzahl abbremsen.

Weiters ist es vorteilhaft, wenn die Wellenkupplung als Freilaufkupplung ausgebildet ist. Dadurch kann der Triebstrang durch die Wellenkupplung selbsttätig unterbrochen werden, sobald die brennkraftmaschinenseitige Drehzahl der Wellenkupplung die expanderseitige Drehzahl der Wellenkupplung überschreitet.

Fliehkraftbremse und Freilaufkupplung arbeiten völlig autark, sodass separate Steuereinrichtungen und Aktuatoren entfallen können.

Das Abwärmerückgewinnungssystem arbeitet bevorzugt nach dem bekannten Organischen Rankine Zyklus, wobei ein organisches Arbeitsmedium in zumindest einem Verdichter komprimiert, in zumindest einen Wärmetauscher durch Abwärme der Brennkraftmaschine erhitzt, in zumindest einem Expander unter Abgabe von Arbeit an die Kurbelwelle der Brennkraftmaschine expandiert und in zumindest einem Kondensator abgekühlt wird. Der Triebstrang zwischen dem Expander und der Brennkraftmaschine wird mittels der vorzugsweise als Freilaufkupplung ausgebildeten Wellenkupplung unterbrochen, wenn die brennkraftmaschinenseitige Drehzahl der Wellenkupplung die expanderseitige Drehzahl der Wellenkupplung überschreitet.

Gemäß dem erfindungsgemäßen Verfahren ist zur Vermeidung einer Überdrehzahl des Expanders vorgesehen, dass der Triebstrang auf der Expanderseite der Wellenkupplung über die vorzugsweise als Fliehkraftbremse ausgebildete Bremseinrichtung abgebremst wird, wenn die Drehzahl des Expanders eine definierte kritische Grenzdrehzahl überschreitet.

Die Erfindung wird im Folgenden anhand eines nicht einschränkenden Ausführungsbeispiels näher erläutert.

Die Figur zeigt eine Brennkraftmaschine 1, welche über einen Triebstrang 2 mit einem Expander 13 eines Wärmerückgewinnungssystems 10 verbunden ist, welches neben dem Expander 13 zumindest einen Verdichters 11, einen Wärmetauscher 12 und einen Kondensator 14 aufweist. Über den Verdichter 11 wird das beispielsweise organische Arbeitsmedium verdichtet, im Wärmetauscher 12 die Abwärme der Brennkraftmaschine 1, beispielsweise aus dem Abgas, zugeführt. Im Expander wird das Arbeitsmedium unter Abgabe von mechanischer Arbeit entspannt und im Kondensator 14 abgekühlt. Der Expander 13 wird durch eine Arbeitsmaschine, beispielsweise eine Turbine oder eine Hubkolbenmaschine gebildet. Mit Bezugszeichen 4 ist die Kurbelwelle, mit Bezugszeichen 5 die Abtriebswelle des Expanders 13 bezeichnet. Eventuell vorhandene Über- oder Untersetzungsgetriebe zwischen Expander 13 und Brennkraftmaschine 1, die prinzipiell in jedem der drei Abschnitte des Triebstranges (zwischen Kurbelwelle und Wellenkupplung, zwischen Wellenkupplung und Bremseinrichtung sowie zwischen Bremseinrichtung und Expander) angeordnet sein können, sind nicht dargestellt.

Im Triebstrang 2 ist eine als Freilaufkupplung (Überholkupplung) 6a ausgebildete Wellenkupplung 6 angeordnet. Die Freilaufkupplung 6a dient dazu, einen Antrieb des Expanders 13 durch die Kurbelwelle 4 der Brennkraftmaschine 1 zu vermeiden. Sobald die brennkraftmaschinenseitige Drehzahl n₁ der Freilaufkupplung 6a größer ist, als die expanderseitige Drehzahl n₂ der Freilaufkupplung 6a, wird der Triebstrang 2 unterbrochen. Somit ist der Antrieb nur vom Expander 13 zur Brennkraftmaschine 1, aber nicht in umgekehrter Richtung, möglich.

Zwischen der Wellenkupplung 6 und dem Expander 13 ist eine Bremseinrichtung 7 angeordnet, welche als selbsttätige Fliehkraftbremse 7a ausgebildet ist. Sobald die aktuelle Drehzahl n₂ des Expanders 13 eine definierte kritische Drehzahl nₖ erreicht, wird die Abtriebswelle 5 des Expanders 13 durch die Bremseinrichtung 7 abgebremst, sodass ein Überdrehen des Expanders 13 über diese kritische Drehzahl hinaus vermieden wird. Unterhalb der kritischen Drehzahl gibt die Bremseinrichtung 7 die Abtriebswelle 5 frei, sodass ein unbehindertes Drehen des Expanders 13 möglich ist.

Durch die Fliehkraftbremse wird die aktuelle Drehzahl n₂ des Expanders 13, unter allen Betriebszuständen des Motors, insbesondere auch solchen mit hoher Motordrehzahl wie Gangwechsel oder Motorbremsbetrieb, unterhalb der kritischen Drehzahl nₖ des Expanders 13 gehalten. Zusätzlich agiert die Fliehkraftbremse 7a als Sicherheitseinrichtung für den Expander 13, beispielsweise für den Fall, dass die mechanische Verbindung im Triebstrang 2 zwischen dem Expander 13 und der Brennkraftmaschine 1 unterbrochen wird (zum Beispiel bei Versagen eines Antriebsriemens im Triebstrang).

## Patentansprüche

1. Brennkraftmaschine (1) mit einem insbesondere nach dem organischen Rankine Zyklus arbeitenden Abwärmerückgewinnungssystem (10), welches zumindest einen Verdichter (11), zumindest einen Wärmetauscher (12), zumindest einen Expander (13) und zumindest einen Kondensator (14) aufweist, wobei eine Abtriebswelle (5) des Expanders (13) über einen zumindest eine Wellenkupplung (6) aufweisenden Triebstrang (2) mit einer Kurbelwelle (4) der Brennkraftmaschine (1) antriebsverbindbar ist, wobei im Triebstrang (2) zwischen dem Expander (13) und der Brennkraftmaschine (1) zumindest eine Bremseinrichtung (7) angeordnet ist, **dadurch gekennzeichnet, dass** die Bremseinrichtung (7) dazu ausgelegt ist den Expander (13) abzubremsen, wenn die Drehzahl (n₂) des Expanders (13) eine definierte kritische Grenzdrehzahl (nₖ) des Expanders (13) überschreitet.

2. Brennkraftmaschine (1) nach Anspruch 1, **dadurch gekennzeichnet, dass** die Bremseinrichtung (7) im Triebstrang (2) zwischen dem Expander (13) und der Wellenkupplung (6) angeordnet ist.

3. Brennkraftmaschine (1) nach Anspruch 1 oder 2, **dadurch gekennzeichnet, dass** der Triebstrang (2) durch die Wellenkupplung (6) unterbrechbar ist, sobald die brennkraftmaschinenseitige Drehzahl (n1) der Wellenkupplung (6) die expanderseitige Drehzahl (n2) der Wellenkupplung (6) überschreitet.

4. Brennkraftmaschine (1) nach einem der Ansprüche 1 bis 3, **dadurch gekennzeichnet, dass** die Wellenkupplung (6) als Freilaufkupplung (6a) ausgebildet ist.

5. Brennkraftmaschine (1) nach einem der Ansprüche 1 bis 4, **dadurch gekennzeichnet, dass** die Bremseinrichtung (7) als Fliehkraftbremse (7a) ausgebildet ist.

6. Verfahren zum Betreiben einer Brennkraftmaschine (1), welche ein insbesondere nach dem organischen Rankine Zyklus arbeitendes Abwärmerückgewinnungssystem (10) aufweist, wobei ein Arbeitsmedium in zumindest einem Verdichter (11) komprimiert, in zumindest einem Wärmetauscher (12) durch Abwärme insbesondere der Brennkraftmaschine (1) erhitzt, in zumindest einem Expander (13) unter Abgabe von Arbeit an die Kurbelwelle (4) der Brennkraftmaschine (1) expandiert und in zumindest einem Kondensator (14) abgekühlt wird, wobei ein Triebstrang (2) zwischen dem Expander (13) und der Brennkraftmaschine (1) mittels einer vorzugsweise als Freilaufkupplung (6a) ausgebildeten Wellenkupplung (6) unterbrochen wird, wenn die brennkraftmaschinenseitige Drehzahl (n1) der Wellenkupplung (6) die expanderseitige Drehzahl (n2) der Wellenkupplung (6) überschreitet, **dadurch gekennzeichnet, dass** der Triebstrang (2) auf der Expanderseite der Wellenkupplung (6) über eine vorzugsweise als Fliehkraftbremse (7a) ausgebildete Bremseinrichtung (7) abgebremst wird, wenn die aktuelle Drehzahl (n2) des Expanders (13) eine definierte kritische Grenzdrehzahl (nk) des Expanders (13) überschreitet.

## Claims

1. An internal combustion engine (1), comprising a heat-recovery system (10) which operates especially according to the organic Rankine cycle and comprises at least one compressor (11), at least one heat exchanger (12), at least one expander (13) and at least one condenser (14), wherein an output shaft (5) of the expander (13) can be drive-connected via a drive train (2) having at least one clutch (6) to a crankshaft (4) of the internal combustion engine (1), wherein at least one braking device (7) is arranged in the drive train (2) between the expander (13) and the internal combustion engine (1), **characterised in that** the braking device (7) is designed to brake the expander (13) when the speed (n₂) of the expander (13) exceeds a defined critical limit speed (nₖ) of the expander (13).

2. An internal combustion engine (1) according to claim 1, **characterised in that** the braking device (7) is arranged in the drive train (2) between the expander (13) and the clutch (6).

3. An internal combustion engine (1) according to claim 1 or 2, **characterised in that** the drive train (2) can be interrupted by the clutch (6) as soon as the speed (n₁) of the clutch (6) on the internal combustion engine side exceeds the speed (n₂) of the clutch (6) on the expander side.

4. An internal combustion engine (1) according to one of the claims 1 to 3, **characterised in that** the clutch (6) is formed as a freewheeling clutch (6a).

5. An internal combustion engine (1) according to one of the claims 1 to 4, **characterised in that** the braking device (7) is formed as a centrifugal brake (7a).

6. A method for operating an internal combustion engine (1), which comprises a heat-recovery system (10) operating especially according to the organic Rankine cycle, wherein a working medium is compressed in at least one compressor (11), heated in at least one heat exchanger (12) by the waste heat of the internal combustion engine (1) in particular, expands in at least one expander (13) by supplying work to the crankshaft (4) of the internal combustion engine (1), and is cooled in at least one condenser (14), wherein a drive train (2) between the expander (13) and the internal combustion engine (1) is interrupted by a clutch (6), which is preferably formed as a freewheeling clutch (6a), when the speed (n₁) of the clutch (6) on the internal combustion engine side exceeds the speed (n₂) of the clutch (6) on the expander side, **characterised in that** the drive train (2) is braked on the expander side of the clutch (6) via a braking device (7), which is preferably formed as a freewheeling brake (7a), when the current speed (n₂) of the expanders (13) exceeds a defined critical limit speed (nₖ) of the expander (13).

## Revendications

1. Moteur à combustion interne (1) comportant un système de récupération de la chaleur résiduelle (10) fonctionnant selon le cycle organique de Rankine, comprenant au moins un compresseur (11), au moins un échangeur de chaleur (12), au moins un expanseur (13) et au moins un condenseur (14),
* l'arbre de sortie (5) de l'expanseur (13) étant relié pour l'entraînement à l'arbre de vilebrequin (4) du moteur à combustion interne (1) par une ligne de transmission (2) comportant au moins un accouplement d'arbre (6),
* la ligne de transmission (2) comportant au moins une installation de frein (7) entre l'expanseur (13) et le moteur à combustion interne (1), machine **caractérisée en ce que** l'installation de frein (7) est conçue pour freiner l'expanseur (13) si la vitesse de rotation (n₂) de l'expanseur (13) dépasse une vitesse de rotation limite (nₖ), critique, définie de l'expanseur (13).

2. Moteur à combustion interne (1) selon la revendication 1, **caractérisé en ce que**
l'installation de frein (7) est montée dans la ligne de transmission (2) entre l'expanseur (13) et l'accouplement d'arbre (6).

3. Moteur à combustion interne (1) selon la revendication 1 ou 2, **caractérisé en ce que**
la ligne de transmission (2) peut être coupée par l'accouplement d'arbres (6) dès que la vitesse de rotation (n₁) côté moteur à combustion interne, de l'accouplement d'arbre (6) dépasse la vitesse de rotation (n2) côté expanseur, de l'accouplement d'arbre (6).

4. Moteur à combustion interne (1) selon l'une des revendications 1 à 3, **caractérisé en ce que**
l'accouplement d'arbre (6) est réalisé comme accouplement à roue libre (6a).

5. Moteur à combustion interne (1) selon l'une des revendications 1 à 4, **caractérisé en ce que**
l'installation de frein (7) est un frein centrifuge (7a).

6. Procédé de gestion d'un moteur à combustion interne (1) comportant un système de récupération de la chaleur résiduelle (10) fonctionnant notamment selon le cycle organique de Rankine,
selon lequel un fluide de travail est comprimé dans au moins un compresseur (11), chauffé dans au moins un échangeur de chaleur (12) par la chaleur résiduelle, notamment du moteur à combustion (1), expansé dans au moins un expanseur (13) en fournissant du travail au vilebrequin (4) du moteur à combustion interne (1) et refroidi dans au moins un condenseur (14),
la ligne de transmission (2) entre l'expanseur (13) et le moteur à combustion interne (1) étant interrompue par un accouplement d'arbre (6), de préférence, sous la forme d'un accouplement à roue libre (6a), si la vitesse de rotation (n₁) côté moteur à combustion interne de l'accouplement d'arbres (6) dépasse la vitesse de rotation (n2) côté expanseur de l'accouplement d'arbre (6),
procédé **caractérisé en ce que**
la ligne de transmission (2) est freinée du côté expanseur de l'accouplement d'arbre (6) par une installation de frein (7) de préférence sous la forme d'un frein centrifuge (7a) si la vitesse de rotation actuelle (n2) de l'expanseur (13) dépasse une vitesse de rotation limite, critique, définie (nk) de l'expanseur (13).
